# EUROPÄISCHE PATENTSCHRIFT

(11) **EP 0 340 433 B1**
(45) Veröffentlichungstag und Bekanntmachung des Hinweises auf die Patenterteilung: **09.12.1992**
(21) Anmeldenummer: 89104834.0
(22) Anmeldetag: 17.03.1989
(51) Int. Cl.: F24F 3/16

(54) **Tunnelmodul zum Aufbau eines Reinraumes in Laminar-Flow-Technik**
Tunnel module for creating a clean space by the laminar flow technique
Module de tunnel pour créer une enceinte propre en technique à flux laminaire

(30) Priorität: 30.04.1988 DE 8805774 U
(43) Veröffentlichungstag der Anmeldung: 08.11.1989
(73) Patentinhaber: BABCOCK-BSH AKTIENGESELLSCHAFT vormals Büttner-Schilde-Haas AG, 47811 Krefeld (DE)
(72) Erfinder: Eidam, Herbert, D-6436 Schlenklengsfeld 1 (DE); Frankenberger, Gerhard, D-6430 Bad Hersfeld (DE); Velde, Karl-Heinz, D-6430 Bad Hersfeld (DE)

(56) Entgegenhaltungen:
- FR-A- 2 560 672
- GB-A- 2 157 765
- US-A- 2 029 610
- US-A- 3 418 915
- US-A- 4 409 889
- PATENT ABSTRACTS OF JAPAN, Band 10, Nr. 281 (M-520)[2337], 25. September 1986;& JP-A-61 101 733 (SHIMIZU) 20-05-1986
- PATENT ABSTRACTS OF JAPAN, Band 12, Nr. 27 (M-662)[2874], 27. Januar 1988;& JP-A-62 182 540 (NITTA) 10-08-1987

## Beschreibung

Die Erfindung betrifft ein Tunnelmodul gemäß dem Oberbegriff des Anspruchs 1.

Bestimmte Produktionsverfahren, zum Beispiel der Mikroelektronik, der Feinwerkmechanik, der Optik oder der Pharmazie, benötigen reine, staubfreie Atmosphären, die durch reinraumtechnische Einrichtungen hergestellt werden. In der sogenannten Laminar-Flow-Technik wird die reine Atmosphäre erzeugt, indem hochgradig gefilterte Luft in turbulenzarmer Verdrängungsströmung durch den Reinraum geführt wird.

In der in der EP-A2 0 202 110 beschriebenen Reinraumanlage in Laminar-Flow-Technik wird Luft durch Ventilatoren unter Druck in eine Kammer zwischen einer Decke und einer aus Hochleistungsfiltern gebildeten Zwischendecke gefördert. Die durch die Hochleistungsfilter gereinigte Luft durchströmt den Reinraum vertikal nach unten, wird im Boden abgesaugt und über Seitenkanäle zu den Ventilatoren zurückgeführt. Bei dieser Anlage sind die reinraumtechnischen Einrichtungen fest installiert.

Da sich die Produktionsbedingungen in vielen Bereichen mit zunehmender Schnelligkeit ändern, ist man an einem schnell auf- und abbaubaren Reinraumsystem, mit dem neue Reinräume schnell gebildet, alte entfernt oder vorhandene vergrößert oder verkleinert werden können, interessiert.

Dies hat zur Entwicklung von Modulsystemen geführt, von denen eines in dem Prospekt "Reinraum-Technik für die Elektronik" (Babcock-BSH Reinraum-Technik, 6.86) beschrieben ist. Bei dem auf Blatt 004 dargestellten Reinraum-Tunnelsystem handelt es sich um transportable Module, die in beliebiger Stückzahl aneinandergereiht werden können.

Ein Tunnelmodul des abgebildeten Systems besteht aus einem Oberteil und zwei Seitenwänden mit Doppelwänden. Das Oberteil weist ein Kammersystem mit zwei Rücklufteinlässen, einem Ventilator und übereinanderliegenden Kammern auf, wobei die untere Kammer durch eine Anordnung von Hochleistungsschwebstoffiltern nach unten begrenzt ist. Die zwischen den Seitenwänden und ihren Doppelwänden zurückgeführte Luft, wird durch die oberen Kammern von beiden Seiten in die untere Kammer gefördert und durch die Hochleistungsschwebstoffilter dem Reinraum zugeführt.

Voraussetzung der laminaren Strömung im Reinraum ist eine gleichmäßige Geschwindigkeitsverteilung hinter den Hochleistungsschwebstoffiltern, die durch eine gleichmäßige Beaufschlagung der Filter zu erzeugen ist.

Die Hochleistungsschwebstoffilter haben sehr hohe Luftwiderstände, die die Strömungsgeschwindigkeiten erheblich reduzieren. Wirksam ist daher im wesentlichen nur der statische Druckanteil einer Luftströmung vor den Hochleistungsschwebstoffiltern.

Die Laminar-Flow-Technik erfordert demnach eine möglichst turbulenzarme Luftströmung mit möglichst hohem statischen Druckanteil in der Kammer vor den Hochleistungsschwebstoffiltern.

Eine turbulenzarme Strömung wird durch eine einseitige Luftzufuhr zu der Kammer vor den Hochleistungsschwebstoffiltern begünstigt. Der statische Druckanteil einer Strömung kann durch Umwandlung von dynamischem Druck in statischen Druck erhöht werden.

Eine solche Umwandlung wird erreicht, indem die Luft durch ein Kammersystem mit mehreren Kammern geführt und dadurch die Strömungsgeschwindigkeit reduziert wird. Die Umwandlung von dynamischem in statischen Druck führt zu großen Energieverlusten und hohem Energiebedarf der Ventilatoren.

Ein gattungsbildendes Tunnelmodul ist schematisch im Prospektblatt "ias/Clean Room Tunnels, LVT Tunnel Series 2 (CRT-5-84)" abgebildet. Im Oberteil dieses Tunnelmoduls befinden sich zwei spiegelbildlich nebeneinander angeordnete, durch eine Mittelwand getrennte Kammersysteme.

Jedes Kammersystem weist drei durch zwei Zwischenböden unterteilte, übereinanderliegende Kammern, einen Ventilator und eine Rückluftöffnung auf. Der Ventilator befindet sich in einem Kasten vor der oberen Kammer an einer Seite des Oberteils und die Rückluftöffnung im Ventilatorkasten. Die drei Kammern sind durch Öffnungen in den Zwischenböden miteinander verbunden, wobei sich die Öffnung des oberen Zwischenbodens auf der der Rückluftöffnung gegenüberliegenden Seite und die des unteren Zwischenbodens auf der Seite der Rückluftöffnung befindet. Die untere Kammer wird nach unten durch eine Anordnung von Hochleistungsfiltern begrenzt.

In jedem der beiden Kammersysteme wird Luft durch die Rückluftöffnungen angesaugt, durch die beiden oberen Kammern gefördert und der unteren Kammer vor den Hochleistungsfiltern von einer Seite zugeführt.

Die Aufgabe der Erfindung ist, ein Tunnelmodul zum Aufbau eines Reinraums in Laminar-Flow-Technik zu entwickeln, bei dem eine gleichmäßige Geschwindigkeitsverteilung im Reinraum bei möglichst geringem Energiebedarf gewährleistet ist.

Diese Aufgabe wird erfindungsgemäß durch das im Kennzeichen des Anspruchs 1 angegebene Merkmal gelöst.

Durch das kennzeichnende Merkmal des Anspruchs 1 benötigt der Ventilator zur Erzeugung einer turbulenzarmen, mit einem hohen statischen Druckanteil versehene Luftströmung in der unteren Kammer vor den Hochleistungsfiltern wesentlich weniger Energie. Die Anordnung des Ventilators in der mittleren Kammer auf der der Rückluftöffnung gegenüberliegenden Seite führt zu wesentlich geringeren Reibungsverlusten. Strömungshindernisse durch einen Ventilatorkasten vor der oberen Kammer werden vermieden. Das Ansaugen der Rückluft durch die obere Kammer vergleichmäßigt die Luftströmung zum Ventilator.

Die im Merkmal des Anspruchs 2 beschriebene Anordnung des Ventilators mit in die obere Kammer ragender Einlaufdüse reduziert den Energiebedarf des Ventilators weiter.

Vorteil des Merkmals des Anspruchs 3 ist, daß der Energiebedarf durch den Aufbau des Ventilators mit rückwärts gekrümmten Schaufeln und Außenläufermotor weiter gesenkt wird. Strömungshindernisse durch ein Gehäuse werden vermieden.

Die im Merkmal des Anspruchs 4 beschriebene Lage des Ventilators führt zu den größten Wirkungsgraden des Ventilators, verglichen mit einem größeren Abstand zur Seitenwand oder asymmetrischer Lage zwischen Vorder- und Rückwand.

Der Vorteil des Merkmals des Anspruchs 5 ist eine Führung der Luftströmung in die Einlaufdüse des Ventilators.

Das Merkmal des Anspruchs 6 führt zu einer Vergleichmäßigung der Luftströmung in der oberen Kammer oberhalb des Ventilators.

Vorteil des Merkmals des Anspruchs 7 ist eine gleichzeitige Vergleichmäßigung und Führung der Luftströmung zum Ventilator.

Durch den im Merkmal des Anspruchs 8 beschriebenen Spoiler reißt die Luftströmung, die durch die Öffnung des unteren Zwischenbodens geführt wird, ab. Die Umwandlung von dynamischem in statischen Druck wird an dieser Stelle unterstützt.

Das Merkmal des Anspruchs 9 führt zu einer vorteilhaften Verringerung des Lärmpegels im Reinraum.

Der Lärmpegel wird durch die im Merkmal des Anspruchs 10 beschriebene Anordnung der mittleren Schalldämpfkulissen weiter gesenkt. Sie fördert auch eine verlustarme Umwandlung von dynamischem in statischen Druck.

Das Merkmal des Anspruchs 11 führt zu einer vorteilhaften, turbulenzarmen Strömung in der Kammer vor den Hochleistungsfiltern.

Für Tunnelmodule, die bei halbreinen Außenräumen eingsetzt werden, ist das Merkmal des Anspruchs 12 einer sogenannten offenen Bauweise vorteilhaft.

Das Merkmal des Anspruchs 13 ist für Tunnelmodule der offenen Bauweise von Vorteil, wenn klimatisierte Luft benötigt wird.

Für Tunnelmodule bei verschmutzten Außenräumen ist das Merkmal des Anspruchs 14 einer sogenannten geschlossenen Bauweise vorteilhaft.

Der Vorteil des Merkmals des Anspruchs 15 ist der einfache Aufbau eines Tunnelmoduls.

Tunnelmodule mit dem Merkmal des Anspruchs 16 sind besonders zum Aufbau breiterer Reinräume geeignet.

Die Zeichnung dient der Erläuterung der Erfindung anhand vereinfacht dargestellter Ausführungsbeispiele.

Figur 1 zeigt einen Schnitt durch ein Tunnelmodul der offenen Bauweise mit Vorfilter und Kühler und Figur 2 eine Anordnung von Tunnelmodulen der offenen Bauweise.

In Figur 3 ist ein Beispiel der geschlossenen Bauweise und in Figur 4 eine Anordnung von drei derartiger Tunnelmodule hintereinander zu sehen.

In Figur 5 ist eine Anordnung mehrerer Tunnelmodule mit zwei Kammersystemen dargestellt.

### Beispiel 1: Tunnelmodul mit offener Bauweise

Ein Tunnelmodul besteht aus einem Oberteil 1, das von zwei U-Profilen 2 getragen wird, und zwei Seitenwänden 3, 4.

Das Oberteil 1 ist in etwa quaderförmig und hat ein Kammersystem, das sich über die gesamte Breite des Oberteils 1 erstreckt. Seine Seitenwände 5, 6 sowie die in der Zeichnung nicht sichtbare, zur Zeichenebene parallele Vorder-und Rückwand bestehen aus abgekanteten Blechen. Das Oberteil 1 ist durch zwei Zwischenböden 7, 8 in drei etagenartig übereinanderliegende flache Kammern 9, 10, 11 unterteilt. Die Kammerhöhen der oberen und mittleren Kammer 9, 10 sind annähernd gleich groß, die der unteren Kammer 11 etwa halb so groß wie die der mittleren Kammer 9. Die Kammern 9, 10, 11 sind durch wechselseitig angeordnete Öffnungen 12, 13 in den Zwischenböden 7, 8 miteinander verbunden.

Die obere Kammer 9 hat in der Seitenwand 6 eine Rückluftöffnung 14. Die Öffnung 12 des oberen Zwischenbodens 7 befindet sich in der Nähe der gegenüberliegenden Seitenwand 5. Die Öffnung 13 des unteren Zwischenbodens 8 ist ein Spalt, der zwischen dem Rand des unteren Zwischenbodens 8, der nicht ganz an die, die Rückluftöffnung 14 aufweisende, Seitenwand 6 heranreicht, und der Seitenwand 6 freibleibt.

Die untere Kammer 11 wird nach unten durch sechs fliesenartig aneinandergesetzte, in einer gitterartigen Rahmenkonstruktion aufgehängte Hochleistungsschwebstoffilter 15 begrenzt. Von den sechs Hochleistungsschwebstoffiltern 15 sind je zwei hintereinander und drei nebeneinander angeordnet. Die Hochleistungsschwebstoffilter 15 sind mit Trocken-und Liquid-Seal-Dichtungen versehen.

In der mittleren Kammer 10 befindet sich ein Ventilator 16, dessen Einlaufdüse 17 in der Öffnung 12 des oberen Zwischenbodens 7 sitzt und der am oberen Zwischenboden 7 befestigt ist. Der Ventilator 16 ist als gehäuseloser Radialventilator mit Außenläufermotor 18 ausgebildet und hat rückwärts gekrümmte Schaufeln 19. Der Abstand der Ventilatorachse 20 von der ihr zunächstliegenden Seitenwand 5 entspricht etwa dem 0,8-fachen des Durchmessers des Ventilators 16. Die Ventilatorachse 20 liegt in der Mitte zwischen Vorder- und Rückwand.

In der oberen Kammer 9 sind eine Decke 21 und der obere Zwischenboden 7 mit Schalldämpfkulissen 22, die von der Seitenwand 6 bis nah an die Einlaufdüse 17 reichen, bedeckt. Die Dicke der Schalldämpfkulissen 22 beträgt etwa je ein Drittel der Höhe der oberen Kammer 9, so daß zwischen ihnen ein Spalt verbleibt, dessen Höhe ebenfalls ein Drittel der Kammerhöhe beträgt. Oberhalb der Einlaufdüse 17 befindet sich in der Decke 21 eine mit einem Deckel verschlossene Öffnung zum Warten des Ventilators 16.

Quer über der Einlaufdüse 17 befindet sich ein Gleichrichteblech 23, das parallel zu Vorder- und Rückwand steht. Es ragt auf beiden Seiten etwas über die Einlaufdüse 17 hinaus und endet auf der zur Rückluftöffnung 14 weisenden Seite der Einlaufdüse 17 kurz vor den Schalldämpfkulissen 22.

Zwischen Vorder- und Rückwand erstrecken sich zwei Einströmbleche 24, die auf der einen Seite bis in den Spalt zwischen den Schalldämpfkulissen 22 reichen, auf der anderen Seite nach unten abgerundet sind und bis direkt an die Einlaufdüse 17 reichen. Im Spalt stoßen die Einströmbleche 24 in der Mitte aneinander und im weiteren Verlauf an das Gleichrichteblech 23. Im Spalt zwischen den Schalldämpfkulissen 22 befinden sich die Einströmbleche 24 auf etwa einem Drittel der Spalthöhe. Der Abstand der Ränder der Einströmbleche 24 über der Einlaufdüse 17 von der Ventilatorachse 20 beträgt in etwa 10 % des Durchmessers der Einlaufdüse 17.

In der mittleren Kammer 10 sind an den beiden Zwischenböden 7, 8, die die mittlere Kammer 10 begrenzen, Schalldämpfkulissen 25 befestigt, die sich vom Ventilator 16 in Richtung auf die Seitenwand 6 erstrecken und etwa bis zur Mitte der mittleren Kammer 10 reichen. Ihre Dicke und die Dicke des zwischen ihnen verbleibenden Spaltes betragen je etwa ein Drittel der Kammerhöhe.

In der restlichen, der Seitenwand 6 zugekehrten Hälfte der mittleren Kammer 10 sind die beiden Zwischenböden 7, 8 ebenfalls mit Schalldämpfkulissen 26 versehen. Ihre Dicke beträgt nur etwa ein Sechstel der Kammerhöhe. Eine weitere, mittlere Schalldämpfkulisse 27, deren Höhe etwa ein Drittel der Kammerhöhe beträgt, befindet sich in der Mitte zwischen den beiden Schalldämpfkulissen 26; über und unter der mittleren Schalldämpfkulisse 27 verbleibt je ein Spalt mit einer Höhe von etwa einem Sechstel der Kammerhöhe. Die beiden Spalte setzen den Spalt zwischen den Schalldämpfkulissen 26 in der dem Ventilator 16 zugewandten Hälfte der mittleren Kammer 10 fort, so daß der Spaltquerschnitt einer Stimmgabel gleicht.

An dem der Seitenwand 6 zugewandten Ende der mittleren Schalldämpfkulisse 27 ist ein sich von der Schalldämpfkulisse 27 durch die Mitte der Öffnung 13 des unteren Zwischenbodens 8 in die untere Kammer 11 erstreckendes, von Vorder- zur Rückwand reichendes Leitblech 28 befestigt. Der Rand des Leitblechs 28 ragt auf etwa halber Höhe der unteren Kammer 11 waagerecht unter den unteren Zwischenboden 8.

An der Seitenwand 6 ist auf einer Höhe von etwa 40 % der Höhe der unteren Kammer 11 ein von Vorder- zur Rückwand reichender Blechstreifen, ein sogenannter Spoiler 29, angebracht. Er ragt waagerecht unter der Öffnung 13 des unteren Zwischenbodens 8 in die untere Kammer 11. Der Abstand zwischen dem Rand des Spoilers 29 und dem Leitblech 28 beträgt etwa die Hälfte der Höhe der unteren Kammer 11.

Schräg, in einem spitzen Winkel zur Vertikalen, vor der Rückluftöffnung 14 sind ein Vorfilter 30 und ein wassergekühlter Luftkühler 31 an der Seitenwand 6 befestigt. Luftkühler 31 und Vorfilter 30 sind sandwichartig übereinander angeordnet, wobei der Vorfilter 30 nach außen zeigt. Beide erstrecken sich über die gesamte Breite der Seitenwand 6.

In den Seitenwänden 3, 4 des Tunnelmoduls befinden sich in der Nähe des Bodens Abluftöffnungen 32, 33.

Die Strömungsrichtung der Luft ist durch Pfeile symbolisiert. Die freien Innenräume der oberen Kammer 9 und der mittleren Kammer 10 bilden einen haarnadelförmigen Luftkanal. Im Bereich der mittleren Kammer 10 ist der Luftkanal durch die mittlere Schalldämpfkulisse 27 verzweigt. Durch das Leitblech 28 setzt sich die Verzweigung in der Öffnung 13 des unteren Zwischenboden 8 und in einem kleinen, sich daran anschließenden Bereich der unteren Kammer 11 fort.

Figur 2 zeigt eine Anordnung von vier Tunnelmodulen der offenen Bauweise. Die Tunnelmodule sind wechselseitig hintereinander angeordnet, wobei sich der Ventilator 16 in aufeinanderfolgenden Tunnelmodulen abwechselnd auf der rechten und auf der linken Seite der Anordnung befindet. Die Tunnelmodule sind an den U-Profilen 2 miteinander verschraubt. Vorne und hinten wird die Anordnung durch eine Vorderwand 34 und eine Rückwand 35 begrenzt. Die in Figur 2 eingezeichneten Pfeile symbolisieren die Strömungsrichtung der Luft in Höhe der oberen Kammern 9.

Im Betrieb wird Luft vom Außenraum über die Vorfilter 30, die Kühler 31, die Rückluftöffnungen 14 und die oberen Kammern 9 durch die Ventilatoren 16 angesaugt und über die mittleren und unteren Kammern 10, 11 durch die Hochleistungsschwebstoffilter 15 dem Reinraum zugeführt. Die gereinigte Luft durchströmt den Reinraum laminar und verläßt ihn durch die Abluftöffnungen 32, 33.

### Beispiel 2: Tunnelmodul geschlossener Bauweise

Das in Figur 3 dargestellte Tunnelmodul geschlossener Bauweise entspricht dem des Beispiels 1 bis auf folgende Punkte:
Vor den Seitenwänden 3, 4 des Tunnelmoduls befinden sich Doppelwände 36, 37. Sie schließen oben mit der oberen Kammer 9, die an den Seiten etwas über die mittlere und untere Kammer 10, 11 hinausragt, ab. Der auf der Seite der Rückluftöffnung 14 liegende Spalt zwischen Seitenwand 4 und ihrer Doppelwand 37 ist über die Rückluftöffnung 14 mit der oberen Kammer 9 verbunden. Seine Breite beträgt in etwa der Breite des Spaltes, der zwischen den Schalldämpfkulissen 22 der oberen Kammer 9 freibleibt. Die Spalte zwischen den Seitenwänden 3, 4 des Tunnelmoduls und ihren Doppelwänden 36, 37 sind in der Nähe des Bodens durch die Abluftöffnungen 32, 33 mit dem Reinraum verbunden. Der auf der Seite des Ventilators 16 liegende Spalt ist gegenüber dem Kammersystem des Oberteils 1 verschlossen.

Die untere Kammer 11 wird durch acht Hochleistungsschwebstoffilter 15 nach unten begrenzt, wobei je zwei hintereinander und vier nebeneinander angeordnet sind.

Das dargestellte Beispiel 2 weist einen luftdurchlässigen Doppelboden 38, der ab einer Breite von 4,5 m zur Erhaltung der laminaren Strömung notwendig ist, auf. Die Abluftöffnungen 32, 33 befinden sich unterhalb des Doppelbodens 38.

Figur 4 zeigt drei wechselseitig hintereinander angeordnete Tunnelmodule geschlossener Bauweise. Vorne und hinten wird die Anordnung der drei Tunnelmodule durch eine Vorderwand 39 und eine Rückwand 40 begrenzt. Die auf einer Seite aneinandergrenzenden Spalte zwischen den Seitenwänden 3, 4 und ihren Doppelwänden 36, 37 sind miteinander verbunden. Die Pfeile symbolisieren die Strömungsrichtung der Luft auf Höhe der oberen Kammern 9.

Im Betrieb strömt die Luft durch den Doppelboden 38, unter dem Doppelboden 38 zu den Abluftöffnungen 32, 33 auf beiden Seiten und durch die Abluftöffnungen 32, 33 in die miteinander verbundenen Spalte zwischen den Seitenwänden 3, 4 und den Doppelwänden 36, 37. Sie wird aus den Spalten durch die mit den Spalten verbundenen Rückluftöffnungen 14 in die Kammersysteme der Tunnelmodule angesaugt, durch die Kammersysteme gefördert und gereinigt dem Reinraum wieder zugeführt.

In der in Figur 4 dargestellten Anordnung der drei Tunnelmodule wird die Luft der auf der linken Seite liegenden Spalte in das Kammersystem des mittleren Tunnelmoduls und die der auf der rechten Seite liegenden Spalte in die Kammersysteme des vorderen und des hinteren Tunnelmoduls angesaugt.

### Beispiel 3: Tunnelmodul mit zwei Kammersystemen

Eine Anordnung von vier hintereinanderstehenden Tunnelmodulen des Beispiels 3 zeigt Figur 5.

Ein Tunnelmodul des Beispiels 3 unterscheidet sich von dem des Beispiels 2 darin, daß im Tunnelmodul des Beispiels 3 zwei Kammersysteme, durch eine Mittelwand 41 getrennt, spiegelbildlich nebeneinander angeordnet sind. Die beiden Kammersysteme eines Tunnelmoduls treffen mit den Seiten, auf denen sich die Ventilatoren 16 befinden, an der Mittelwand 41 aufeinander. Die Rückluftöffnungen 14 befinden sich dementsprechend an den beiden Seiten des Tunnelmoduls.

Die Anordnung der vier Tunnelmodule wird durch eine Vorderwand 42 und eine Rückwand 43 begrenzt. Die auf einer Seite aneinandergrenzenden Spalte zwischen den Seitenwänden 3, 4 der Tunnelmodule und ihren Doppelwänden 36, 37 sind miteinander verbunden. Die Pfeile der Figur 5 symbolisieren die Strömungsrichtung der Luft auf Höhe der oberen Kammern 9.

Im Betrieb wird auf beiden Seiten der Tunnelmodule die aus den Abluftöffnungen 32, 33 strömende Luft durch die Spalte zwischen den Seitenwänden 3, 4 und den Doppelwänden 36, 37 in die voneinander getrennten Kammersysteme angesaugt, durch die Kammersysteme gefördert und gereinigt dem Reinraum wieder zugeführt.

## Patentansprüche

1. Tunnelmodul zum Aufbau eines Reinraums in Laminar-Flow-Technik, bestehend aus zwei Seitenwänden (3, 4) und einem Oberteil (1) mit mindestens einem Kammersystem,
- das drei durch zwei Zwischenböden (7, 8) unterteilte, übereinanderliegende Kammern (9, 10, 11), einen Ventilator (16) und eine Rückluftöffnung (14) aufweist,
- wobei die drei Kammern (9, 10, 11) durch wechselseitig angeordnete Öffnungen (12, 13) in den Zwischenböden (7, 8) miteinander verbunden sind,
- die Öffnung (12) des oberen Zwischenbodens (7) und die Rückluftöffnung (14) sich auf gegenüberliegenden Seiten des Kammersystems befinden und
- die untere Kammer (11) nach unten durch Hochleistungsfilter (15) begrenzt ist,
dadurch gekennzeichnet, daß
- der Ventilator (16) in der mittleren Kammer (10) unter der Öffnung (12) des oberen Zwischenbodens (7) angeordnet ist.

2. Tunnelmodul nach Anspruch 1, dadurch gekennzeichnet, daß eine Einlaufdüse (17) des Ventilators (16) durch die Öffnung (12) des oberen Zwischenbodens (7) in die obere Kammer (9) ragt.

3. Tunnelmodul nach einem der Ansprüche 1 oder 2, dadurch gekennzeichnet, daß der Ventilator (16) ein gehäuseloser Radialventilator mit Außenläufermotor (18) und rückwärts gekrümmten Schaufeln (19) ist.

4. Tunnelmodul nach einem der Ansprüche 1 bis 3, dadurch gekennzeichnet, daß die Achse (20) des Ventilators (16) um das 0,75- bis 0,85-fache des Ventilatordurchmessers von einer Seitenwand (5) des Kammersystems entfernt und in der Mitte zwischen einer Vorder- und einer Rückwand des Kammersystems ist.

5. Tunnelmodul nach einem der Ansprüche 2 bis 4, dadurch gekennzeichnet, daß
- sich in der oberen Kammer (9) oberhalb der Einlaufdüse (17) auf der zur Rückluftöffnung (14) zeigenden Seite senkrecht zu Vorder- und Rückwand des Kammersystems mindestens ein Einströmblech (24) in einer Höhe von 25 bis 45 % der Höhe der oberen Kammer (9) befindet,
- wobei das Einströmblech (24) in der Nähe der Achse (20) des Ventilators (16) nach unten abgerundet ist und bis an die Einlaufdüse (17) heranragt.

6. Tunnelmodul nach einem der Ansprüche 2 bis 5, dadurch gekennzeichnet, daß in der oberen Kammer (9) quer über der Einlaufdüse (17) parallel zur Vorder- und Rückwand des Kammersystems ein Gleichrichteblech (23) angebracht ist.

7. Tunnelmodul nach Anspruch 6, dadurch gekennzeichnet, daß zwei Einströmbleche (24) vorhanden sind, wobei sich das eine zwischen Gleichrichteblech (23) und Vorderwand und das andere zwischen Gleichrichteblech (23) und Rückwand des Kammersystems erstreckt.

8. Tunnelmodul nach einem der Ansprüche 1 bis 7, dadurch gekennzeichnet, daß unter der Öffnung (13) des unteren Zwischenbodens (8) oberhalb der Hochleistungsfilter (15) ein Spoiler (29) in die untere Kammer (11) ragt.

9. Tunnelmodul nach einem der Ansprüche 1 bis 8, dadurch gekennzeichnet, daß in der oberen Kammer (9) eine Decke (21) und der obere Zwischenboden (7) und in der mittleren Kammer (10) die beiden Zwischenböden (7, 8) mit Schalldämpfkulissen (22, 25, 26) bedeckt sind.

10. Tunnelmodul nach Anspruch 9, dadurch gekennzeichnet, daß in einer dem Ventilator (16) entgegengesetzten Hälfte der mittleren Kammer (10) zwischen den Schalldämpfkulissen (26) eine mittlere Schalldämpfkulisse (27) angebracht ist, wobei die Dicke der Schalldämpfkulissen (26) dieser Hälfte etwa halb so groß ist wie die der dem Ventilator (16) zugewandten Hälfte und die mittlere Schalldämpfkulisse (27) halb über die Öffnung (13) des unteren Zwischenbodens (8) ragt.

11. Tunnelmodul nach Anspruch 10, dadurch gekennzeichnet, daß am Ende der mittleren Schalldämpfkulisse (27) ein Leitblech (28) befestigt ist, das durch die Öffnung (13) des unteren Zwischenbodens (8) in die untere Kammer (11) ragt.

12. Tunnelmodul nach einem der Ansprüche 1 bis 11, dadurch gekennzeichnet, daß vor jeder Rückluftöffnung (14) ein Vorfilter (30) angebracht ist.

13. Tunnelmodul nach Anspruch 12, dadurch gekennzeichnet, daß vor der Rückluftöffnung (14) und hinter dem Vorfilter (30) ein wassergekühlter Luftkühler (31) angebracht ist.

14. Tunnelmodul nach einem der Ansprüche 1 bis 11, dadurch gekennzeichnet, daß vor den Seitenwänden (3, 4) des Tunnelmoduls Doppelwände (36, 37) angebracht sind.

15. Tunnelmodul nach einem der Ansprüche 1 bis 14, dadurch gekennzeichnet, daß sich ein Kammersystem über die gesamte Breite des Oberteils (1) erstreckt.

16. Tunnelmodul nach einem der Ansprüche 1 bis 14, dadurch gekennzeichnet, daß im Oberteil (1) zwei Kammersysteme nebeneinander angeordnet sind.

## Claims

1. A tunnel module for constructing a clean room by the laminar flow technique, consisting of two side walls (3, 4) and an upper part (1) with at least one chamber system,
- which has three chambers (9, 10, 11) lying one on top of the other and subdivided by two partitions (7, 8), a ventilator (16) and a return air opening (14),
- the three chambers (9, 10, 11) being interconnected by alternately arranged openings (12, 13) in the partitions (7, 8),
- the opening (12) in the upper partition (7) and the return air opening (14) being located on opposite sides of the chamber system and
- the lower chamber (11) being bounded at the bottom by high-capacity filters (15),
characterised in that
- the ventilator (16) is arranged in the central chamber (10) beneath the opening (12) in the upper partition (7).

2. A tunnel module according to Claim 1, characterised in that an inlet nozzle (17) of the ventilator (16) projects through the opening (12) in the upper partition (7) into the upper chamber (9).

3. A tunnel module according to one of Claims 1 or 2, characterised in that the ventilator (16) is a radial ventilator without a housing and with an external rotor motor (18) and blades (19) curved backwards.

4. A tunnel module according to any one of Claims 1 to 3, characterised in that the axis (20) of the ventilator (16) is spaced from a side wall (5) of the chamber system by a distance which is 0.75 to 0.85 times the ventilator diameter and is located in the centre between a front wall and a rear wall of the chamber system.

5. A tunnel module according to any one of Claims 2 to 4, characterised in that
- at least one intake plate (24) is located in the upper chamber (9) above the inlet nozzle (17) on the side pointing towards the return air opening (14) and is arranged perpendicular to the front and rear wall of the chamber system and at a height of 25 to 45 % the height of the upper chamber (9),
- the intake plate (24) is rounded downwards in the vicinity of the axis (20) of the ventilator (16) and extends down to the inlet nozzle (17).

6. A tunnel module according to any one of Claims 2 to 5, characterised in that a straightening plate (23) is mounted in the upper chamber (9) across the top of the inlet nozzle (17) and parallel to the front and rear wall of the chamber system.

7. A tunnel module according to Claim 6, characterised in that two intake plates (24) are present, one extending between the straightening plate (23) and the front wall and the other extending between the straightening plate (23) and the rear wall of the chamber system.

8. A tunnel module according to any one of Claims 1 to 7, characterised in that a spoiler (29) projects into the lower chamber (11) beneath the opening (13) in the lower partition (8) and above the high-capacity filters (15).

9. A tunnel module according to any one of Claims 1 to 8, characterised in that, in the upper chamber (9), a cover (21) and the upper partition (7) are covered with sound-damping baffles (22) and, in the central chamber (10), the two partitions (7, 8) are covered with sound-damping baffles (25, 26).

10. A tunnel module according to Claim 9, characterised in that, in a half of the central chamber (10) opposite the ventilator (16), a central sound-damping baffle (27) is mounted between the sound-damping baffles (26), the sound-damping baffles (26) in this half being half as thick as those in the half facing towards the ventilator (16), and the central sound-damping baffle (27) projecting halfway over the opening (13) in the lower partition (8).

11. A tunnel module according to Claim 10, characterised in that a guide plate (28) is attached at the end of the central sound-damping baffle (27), this guide plate (28) projecting through the opening (13) in the lower partition (8) into the lower chamber (11).

12. A tunnel module according to any one of Claims 1 to 11, characterised in that a preliminary filter (30) is mounted in front of each return air opening (14).

13. A tunnel module according to Claim 12, characterised in that a water-cooled air cooler (31) is mounted in front of the return air opening (14) and behind the preliminary filter (30).

14. A tunnel module according to any one of Claims 1 to 11, characterised in that double walls (36, 37) are mounted in front of the side walls (3, 4) of the tunnel module.

15. A tunnel module according to any one of Claims 1 to 14, characterised in that a chamber system extends over the entire width of the upper part (1).

16. A tunnel module according to any one of Claims 1 to 14, characterised in that two chamber systems are arranged adjacent to one another in the upper part (1).

## Revendications

1. Module de tunnel pour la constitution d'une salle blanche dans une technique d'écoulement laminaire, constitué par deux parois latérales (3, 4) et par une partie supérieure (1) comportant au moins un système de chambres
- qui présente trois chambres (9, 10, 11) superposées divisées par deux fonds intercalaires (7, 8), un ventilateur (16) et une ouverture d'air recyclé (14),
- les trois chambres (9, 10, 11) étant raccordées l'une à l'autre par des ouvertures (12, 13) agencées de façon alternée dans les fonds intercalaires (7, 8),
- l'ouverture (12) du fond intercalaire supérieur (7) et l'ouverture d'air recyclé (14) étant situées sur des côtés opposés du système de chambres, et
- la chambre inférieure (11) étant délimitée vers le bas par un filtre de grande puissance (15),
caractérisé en ce que
- le ventilateur (16) est agencé dans la chambre médiane (10) sous l'ouverture (12) du fond intercalaire supérieur (7).

2. Module de tunnel suivant la revendication 1, caractérisé en ce qu'une tuyère d'entrée (17) du ventilateur (16) fait saillie dans la chambre supérieure (9), au travers de l'ouverture (12) du fond intercalaire supérieur (7).

3. Module de tunnel suivant l'une ou l'autre des revendications 1 et 2, caractérisé en ce que le ventilateur (16) est un ventilateur radial sans carter, à moteur à induit externe (18) et à pales (19) courbées vers l'arrière.

4. Module de tunnel suivant l'une quelconque des revendications 1 à 3, caractérisé en ce que l'axe (20) du ventilateur (16) est écarté d'une paroi latérale (5) du système de chambres de 0,75 à 0,85 fois le diamètre du ventilateur et en ce qu'il est situé au milieu entre une paroi antérieure et une paroi postérieure du système de chambres.

5. Module de tunnel suivant l'une quelconque des revendications 2 à 4, caractérisé en ce que :
- perpendiculairement aux parois antérieure et postérieure du système de chambres, il y a au moins une tôle d'afflux (24) dans la chambre supérieure (9), au-dessus de la tuyère d'entrée (17), du côté qui montre vers l'ouverture d'air recyclé (14), à une hauteur de 25 à 45 % de la hauteur de la chambre supérieure (9),
- la tôle d'afflux (24) étant arrondie vers le bas à proximité de l'axe (20) du ventilateur (16) et arrivant jusqu'à la tuyère d'entrée (17).

6. Module de tunnel suivant l'une quelconque des revendications 2 à 5, caractérisé en ce qu'une tôle de redressement (23) est placée dans la chambre supérieure (9), transversalement au-dessus de la tuyère d'entrée (17), parallèlement à la paroi antérieure et à la paroi postérieure du système de chambres.

7. Module de tunnel suivant la revendication 6, caractérisé en ce qu'il y a deux tôles d'afflux (24), l'une s'étendant entre tôle de redressement (23) et paroi antérieure et l'autre entre tôle de redressement (23) et paroi postérieure du système de chambres.

8. Module de tunnel suivant l'une quelconque des revendications 1 à 7, caractérisé en ce qu'un déflecteur (29) fait saillie dans la chambre inférieure (11) en dessous de l'ouverture (13) du fond intercalaire inférieur (8), au-dessus du filtre de grande puissance (15).

9. Module de tunnel suivant l'une quelconque des revendications 1 à 8, caractérisé en ce que dans la chambre supérieure (9) sont couverts par des panneaux d'amortissement de bruit (22, 25, 26) un plafond (21) et le fond intercalaire supérieur (7) et dans la chambre médiane (10) les deux parois intercalaires (7, 8).

10. Module de tunnel suivant la revendication 9, caractérisé en ce que dans une moitié opposée au ventilateur (16) de la chambre médiane (10), entre les panneaux d'amortissement de bruit (26) est agencé un panneau médian d'amortissement de bruit (27), l'épaisseur des panneaux d'amortissement de bruit (26) de cette moitié étant approximativement la moitié de celle de la moitié tournée vers le ventilateur (16), et en ce que le panneau d'amortissement de bruit (27) fait à moitié saillie au-dessus de l'ouverture (13) du fond intercalaire inférieur (8).

11. Module de tunnel suivant la revendication 10, caractérisé en ce qu'à l'extrémité du panneau d'amortissement de bruit médian (27) est fixée une tôle de guidage (28) qui fait saillie dans la chambre inférieure (11) au travers de l'ouverture (13) du fond intercalaire inférieur (8).

12. Module de tunnel suivant l'une quelconque des revendications 1 à 11, caractérisé en ce qu'un préfiltre (30) est placé devant chaque ouverture d'air recyclé (14).

13. Module de tunnel suivant la revendication 12, caractérisé en ce que devant l'ouverture d'air recyclé (14) et derrière le préfiltre (30) est placé un refroidisseur d'air (31) refroidi à l'eau.

14. Module de tunnel suivant l'une quelconque des revendications 1 à 11, caractérisé en ce que des parois doubles (36, 37) sont placées devant les parois latérales (3, 4) du module de tunnel.

15. Module de tunnel suivant l'une quelconque des revendications 1 à 14, caractérisé en ce qu'un système de chambres s'étend sur la totalité de la largeur de la partie supérieure (1).

16. Module de tunnel suivant l'une quelconque des revendications 1 à 14, caractérisé en ce que deux systèmes de chambres sont agencés l'un à côté de l'autre dans la partie supérieure (1).
